# EUROPÄISCHE PATENTSCHRIFT

(11) **EP 1 588 848 B1**
(45) Veröffentlichungstag und Bekanntmachung des Hinweises auf die Patenterteilung: **30.12.2009**
(21) Anmeldenummer: 04009405.4
(22) Anmeldetag: 21.04.2004
(51) Int. Cl.: B41F 15/08

(54) **Anlage zum Beschichten von flächigem Material**
Installation for coating flat material
Installation pour revêtir un matériau plat

(43) Veröffentlichungstag der Anmeldung: 26.10.2005
(73) Patentinhaber: Buser Print Systems Ltd., 3428 Wiler b. Utzenstorf (CH)
(72) Erfinder: Wagner, Willy, 3425 Koppigen (CH)
(74) Vertreter: Wagner, Wolfgang Heribert

(56) Entgegenhaltungen:
- AT-B- 355 054
- AT-B- 362 340
- US-A- 3 892 177
- US-A- 4 137 841

## Beschreibung

### Technisches Gebiet

Die Erfindung betrifft eine Anlage zum Beschichten von flächigem Material gemäss dem Oberbegriff des Anspruchs 1. Derartige Anlagen werden vor allem zum Aufbringen von Farben, aber auch von anderen Beschichtungen auf Stoffbahnen eingesetzt. Es können jedoch auch Bahnen von Papier oder anderen flächigen Materialien beschichtet werden.

### Stand der Technik

Es sind Anlagen bekannt (Rotomac 5 der Buser Print Systems Ltd.), bei welchen das Antriebsritzel direkt mit dem Zahnkranz des Antriebsrings eingreift. Werden Schablonen verschiedener Durchmesser eingesetzt, so müssen für jeden Schablonendurchmesser in der Regel zwei angepasste Antriebsringe - an jedem Ende einer - vorgesehen sein, bei denen der Durchmesser des Zahnkranzes jeweils so bemessen ist, dass er mit dem Antriebsritzel eingreift. Bei grösserem Schablonendurchmesser muss auch der Durchmesser des Zahnkranzes grösser sein, damit der Eingriff mit dem Antriebsritzel trotz der höheren Lage der Achse der Schablone und damit des Antriebsrings gewährleistet ist.

Da eine Anlage in der Regel eine grössere Anzahl von aufeinanderfolgenden Druckeinheiten mit je einer Schablone umfasst und oft Schablonen von drei oder mehr sich im Durchmesser unterscheidenden Typen eingesetzt werden, erhöhen sich die Anlagenkosten beträchtlich, wenn für jeden Schablonentyp ein eigener Satz von Antriebsringen erforderlich ist, zumal Antriebsringe verhältnismässig teuer sind.

Aus US-A-3 892 177 ist eine gattungsgemässe Anlage bekannt, bei welcher jeweils ein Antriebsritzel mit einem Zahnkranz eines Antriebsrings durch ein Zwischenglied hergestellt ist, welches als über beide laufender Zahnriemen ausgebildet ist. Werden Schablonen unterschiedlicher Durchmesser eingesetzt, so werden die Antriebsritzel offenbar entsprechend der vom Schablonendurchmesser bestimmten Lage der Antriebsringe in der Höhe verschoben.

Aus US-A-4 137 841 ist eine Beschichtungsanlage bekannt, bei welcher eine formschlüssige Verbindung zwischen Antriebsritzel und Zahnrad über einen Zahnriemen hergestellt wird. Der Antrieb muss dabei beim Wechsel zwischen Schablonen mit verschiedenen Durchmessern umgebaut oder wenigstens umgestellt werden . Ausserdem werden offenbar Zahnkränze verschiedener Durchmesser eingesetzt.

### Darstellung der Erfindung

Der Erfindung liegt die Aufgabe zu Grunde, eine gattungsgemässe Anlage anzugeben, bei welcher auch bei Verwendung von Schablonen unterschiedlicher Durchmesser nur ein Satz von Antriebsringen erforderlich ist und, bei welcher das Auswechseln von Schablonen auch unterschiedlicher Durchmesser leicht zu bewerkstelligen ist. Diese Aufgabe wird durch die Merkmale im Kennzeichen des Anspruchs 1 gelöst.

Die Vorteile der Erfindung liegen darin, dass bei Einsatz von Schablonen verschiedener Durchmesser stets die gleichen Antriebsringe eingesetzt werden können, die lediglich an den jeweils verwendeten Schablonen montiert zu werden brauchen. Dadurch wird die Zahl der benötigten Antriebsringe in der Regel um einen Faktor drei oder höher verringert und die Anlagenkosten wesentlich gesenkt. Zudem können jeweils Antriebsringe einer bestimmten optimalen Grösse eingesetzt werden. Weiterhin ist die Auswechslung der Schablonen leicht. Dementsprechend ist die Lösung der Erfindung betriebssicher und kostengünstig.

### Kurze Beschreibung der Zeichnungen

Im folgenden wird die Erfindung anhand von Figuren, welche lediglich ein Ausführungsbeispiel darstellen, näher erläutert. Es zeigen
- Fig. 1: eine Draufsicht auf eine Druckeinheit einer erfindungsgemässen Anlage, wobei links eine Schablone grösseren und rechts eine Schablone kleineren Durchmessers gezeigt ist,
- Fig. 2: eine Frontansicht der Druckeinheit von Fig. 1 von links, wobei einige Teile weggelassen sind und
- Fig. 3: eine entsprechende Frontansicht der Druckeinheit von Fig. 1 von rechts.

### Wege zur Ausführung der Erfindung

Die erfindungsgemässe Anlage umfasst ein Gestell 1, auf welchem mehrere in einer Längsrichtung aufeinanderfolgende Druckeinheiten 2 (nur eine dargestellt) angeordnet sind. Die Druckeinheit 2 umfasst jeweils einen Rahmen 3, der mittels einer im Gestell 1 verankerten Kolbeneinheit 4 um eine quer zur Längsrichtung verlaufende waagerechte Kippachse 5 kippbar ist. Im Rahmen 3 ist eine zylindrische Schablone 6 um eine zur Kippachse 5 parallele Drehachse 7 drehbar gelagert. Im Gestell 1 ist eine geschlossene Druckdecke derart gelagert, dass ihr oberes Trum 8 waagerecht in Längsrichtung unter den Schablonen 6 aller Druckeinheiten 2 durchläuft. Sie trägt das zu beschichtende bandförmige Substrat (nicht dargestellt) und fördert es durch die Anlage. Ausserdem sind im Gestell 1 Antriebseinrichtungen für die Schablonen 6 angeordnet.

Jede Druckeinheit 2 umfasst eine zur Drehachse 7 der Schablone 6 parallele Welle 9, deren Achse mit der Kippachse 5 zusammenfällt und auf welcher an einem Ende der Druckeinheit 2 ein Treibrad 10 sitzt, welches durch einen Treibriemen 11 mit der Antriebseinrichtung für die jeweilige Schablone 6 verbunden ist. Nahe dem gleichen Ende trägt die Welle 9 ein erstes Antriebsritzel 12a und in verschiedenen Abständen von demselben mehrere gleich ausgebildete weitere Antriebsritzel 12b,c. Am entsprechenden Ende der Schablone 6 ist ein erster Antriebsring 13a befestigt, welcher ein ringförmiges Aussenteil 14 (in Fig. 2 weggelassen) umfasst sowie einen über ein Kugellager im Aussenteil 14 drehbar gelagerten Innenring 15, welcher, zum Ausgleich allfälliger Verformungen der Schablone über ein Kardangelenk 16, mit einem Endring 17 derselben abnehmbar verbunden ist. Letzterer ist an einem flach kegel- oder kreisringförmigen Zwischenteil angeformt, das seinerseits mit einem zylindrischen Mantel 18 der Schablone 6 einstückig ist. Der Innenring 15 trägt einen aussenverzahnten Zahnkranz 19. Der Rahmen 3 weist eine erste Halterung 20a auf (in Fig. 2 weggelassen), an welcher das Aussenteil 14 des Antriebsrings 13a in verschiedenen senkrecht übereinander liegenden Antriebspositionen befestigbar ist. Die Antriebsposition hängt vom Durchmesser der Schablone 6 ab und wird so gewählt, dass die jeweils tiefste Mantellinie des Mantels 18 derselben knapp über dem oberen Trum 8 der Druckdecke liegt.

Das erste Antriebsritzel 12a ist mit dem Zahnkranz 19 des ersten Antriebsrings 13a über ein erstes Zwischenglied 21a formschlüssig verbunden. Dasselbe umfasst eine untere Riemenscheibe 22 und eine gleich ausgebildete, senkrecht über derselben angeordnete obere Riemenscheibe 23, welche beide um zur Welle 9 parallele Achsen frei drehbar im Rahmen 3 gelagert sind. Ueber die untere Riemenscheibe 22 und die obere Riemenscheibe 23 läuft ein aussenverzahnter Zahnriemen 24 z.B. aus Polyurethan, mit einem senkrechten dem Antriebsring 13a zugewandten Antriebstrum 25, das mit dem Zahnkranz 19 des ersten Antriebsrings 13a eingreift. Längs der glatten Innenseite des Antriebstrums 25 verläuft eine gerade Gleitschiene 26, über welche das Antriebstrum 25 läuft. Es kann daher nicht seitlich ausweichen und bleibt mit dem Zahnkranz 19 in weitgehend spielfreiem Eingriff. Die Gleitschiene 26 kann auf der dem Antriebstrum 25 zugewandten Seite aus einem geeigneten abriebfesten und gleitfähigen Kunststoff bestehen, z.B. Polyamid.

Das erste Antriebsritzel 12a grift von der dem ersten Antriebsring 13a abgewandten Seite her ebenfalls mit dem Zahnriemen 24 ein. Es ist gegenüber der unteren Riemenscheibe 22 geringfügig, z.B. um 0,5 bis 2 Zahnabstände, vorzugsweise ca. einen Zahnabstand des Zahnriemens 24 nach oben, also gegen die obere Riemenscheibe 23 hin, versetzt, so dass es derart mit dem Zahnriemen 24 eingreift, dass derselbe zwischen dem ersten Antriebsritzel 12a und der unteren Riemenscheibe 22 leicht geklemmt wird, aber seine Zähne noch nicht durch die Umlenkung an der letzteren gespreizt sind. Dadurch ist auch hier ein sicherer und weitgehend spielfreier Eingriff sichergestellt.

Am gegenüberliegenden Ende der Schablone 6 ist (Fig. 3) in gleicher Weise wie der erste Antriebsring 13a ein zu demselben symmetrischer zweiter Antriebsring 13b befestigt, dessen Aussenteil 14 an einer zweiten Halterung 20b (beide in Fig. 3 weggelassen) ebenfalls in den verschiedenen senkrecht übereinander liegenden Antriebspositionen befestigbar ist. Der Zahnkranz 19 seines Innenrings 15 ist über ein zweites Zwischenglied 21b, das im wesentlichen dem ersten Zwischenglied 21a entspricht, mit einem zweiten Antriebsritzel 12c formschlüssig verbunden. Die zweite Halterung 20b und das zweite Zwischenglied 21b sind über einen Teil der Breite der Druckeinheit 2 parallel zur Welle 9 verschiebbar, so dass Schablonen verschiedener Längen eingespannt werden können. Je nach dieser Länge greift das Zwischenglied 21b mit dem einen oder anderen der weiteren Antriebsritzel 12b,c ein, während das andere - im dargestellten Fall das weitere Antriebsritzel 12b, es können auch mehrere sein - leer läuft.

Durch den ersten Antriebsring 13a, die Schablone 6 und den zweiten Antriebsring 13b läuft ein zur Drehachse 7 der Schablone 6 paralleler Träger 27 (in Fig. 1 weggelassen), an welchem eine Zuleitung (nicht dargestellt) befestigt ist, durch welche das flüssige Beschichtungsmaterial, in der Regel Farbe, in das Innere der Schablone 6 geleitet und über deren Länge verteilt wird. Er kann zusätzlich eine Streichrakel tragen oder einen Anschlag 28 für eine Rollrakel 29, welche von einem unter dem oberen Trum 8 der Druckdecke angeordneten Magneten gegen die Innenseite des Mantels 18 der Schablone 6 gezogen wird.

Werden die Schablonen durch andere ersetzt, welche z.B. kleineren Durchmesser haben (s. Fig. 3), so werden jeweils die Antriebsringe 13a,b auf die letzteren ummontiert. Der erste Antriebsring 13a und der zweite Antriebsring 13b werden jeweils in einer tieferen Antriebsposition an der ersten Halterung 20a bzw. der zweiten Halterung 20b befestigt, derart, dass die Drehachse 7 der Schablone 6 einen Abstand vom oberen Trum 8 der Druckdecke hat, der geringfügig grösser ist als ihr Radius, so dass die jeweils tiefste Mantellinie des Mantels 18 der Schablone 6 wiederum knapp über dem besagten Trum 8 liegt.

Dadurch, dass das Antriebstrum 25 eine längere senkrechte Eingriffsstrecke bildet, ist dabei der Zahnkranz 19 ebenfalls mit demselben im Eingriff, nur liegt die Eingriffsstelle nun entsprechend tiefer. Wegen der Ausbildung des ersten Zwischenglieds 21a und des zweiten Zwischenglieds 21b derart, dass sie jeweils eine Eingriffsstrecke, also ein Intervall von Eingriffspunkten bieten, sind über ein entsprechendes Intervall beliebig variierende Schablonendurchmesser möglich, sofern auch die Antriebspositionen stufenlos verstellbar sind, was aber leicht so eingerichtet werdn kann.

Es sind natürlich verschiedene Abwandlungen der beschriebenen Ausbildung der Zwischenglieder möglich, ohne dass der Bereich der Erfindung verlassen würde. So könnte es etwa als eine drehbar gelagerte senkrechte Stange ausgebildet sein, welche über ein Winkelgetriebe mit dem Antriebsritzel formschlüssig verbunden ist und durchgehend oder an bestimmten Eingriffspunkten mit einem Gewinde versehen ist für den Eingriff des in diesem Fall mit einer Schneckenverzahnung versehenen Zahnkranzes. Oder es könnte statt des Zahnriemens eine Kette zum Einsatz kommen. Alles in allem dürfte jedoch die beschriebene Lösung die betriebssicherste und kostengünstigste sein. Besonders günstig ist es auch im Vergleich zu anderen denkbaren Lösungen, dass der Eingriff mit dem Zwischenglied beidseits lediglich von aussen erfolgt und weder um die Welle noch um den Zahnkranz ein Riemen oder eine Kette läuft, was verschiedene Massnahmen wie z.B. das Auswechseln einer Schablone wesentlich erschweren würde.

### Bezugszeichenliste

- 1: Gestell
- 2: Druckeinheit
- 3: Rahmen
- 4: Kolbeneinheit
- 5: Kippachse
- 6: Schablone
- 7: Drehachse
- 8: oberes Trum der Druckdecke
- 9: Welle
- 10: Treibrad
- 11: Treibriemen
- 12a-c: Antriebsritzel
- 13a,b: Antriebsringe
- 14: Aussenteil
- 15: Innenring
- 16: Kardangelenk
- 17: Endring
- 18: Mantel
- 19: Zahnkranz
- 20a,b: Halterungen
- 21a,b: Zwischenglieder
- 22: untere Riemenscheibe
- 23: obere Riemenscheibe
- 24: Zahnriemen
- 25: Antriebstrum
- 26: Gleitschiene
- 27: Träger
- 28: Anschlag
- 29: Rollrakel

## Patentansprüche

1. Anlage zum Beschichten von flächigem Material, mit mindestens einer Druckeinheit (2), welche eine im wesentlichen zylindrische Schablone (6) umfasst, welche an einem Ende einen ersten Antriebsring (13a) aufweist mit einem fest mit der Schablone (6) verbundenen drehbaren Innenring (15), der einen aussenverzahnten Zahnkranz (19) trägt sowie einem an einem Rahmen (3) befestigten feststehenden Aussenteil (14), an dem der Innenring (15) gelagert ist und welches in mindestens zwei vertikal beabstandeten Antriebspositionen am Rahmen (3) befestigbar ist, ein um eine zur Drehachse der Schablone (6) parallele Achse drehbares erstes Antriebsritzel (12a), sowie ein erstes Zwischenglied (21a), welches das erste Antriebsritzel (12a) mit dem Zahnkranz (19) formschlüssig verbindet und mit dem Antriebsritzel eingreift, **dadurch gekennzeichnet, dass** das erste Antriebsritzel (12a) ortsfest am Rahmen (3) gelagert ist und das erste Zwischenglied (21a) mindestens zu jeder Antriebsposition einen Eingriffspunkt aufweist, an dem das erste Zwischenglied (21a) mit dem Zahnkranz (19) tangential eingreift, wenn sich der erste Antriebsring (13a) in der entsprechenden Antriebsposition befindet.

2. Anlage nach Anspruch 1, **dadurch gekennzeichnet, dass** das erste Zwischenglied (21a) eine ein Intervall von Eingriffspunkten darstellende Eingriffsstrecke bildet.

3. Anlage nach Anspruch 2, **dadurch gekennzeichnet, dass** das erste Zwischenglied (21a) eine untere Riemenscheibe (22) sowie eine vertikal gegenüber derselben versetzte obere Riemenscheibe (23), welche um zur Achse der Schablone (6) parallele Achsen drehbar sind, umfasst sowie einen über die untere Riemenscheibe (22) und die obere Riemenscheibe (23) geführten aussenverzahnten Zahnriemen (24) mit einem dem Zahnkranz (19) zugewandten Antriebstrum (25), welches die Eingriffsstrecke bildet.

4. Anlage nach Anspruch 3, **dadurch gekennzeichnet, dass** an der dem Zahnkranz (19) abgewandten Seite des Antriebstrums (25) eine gerade Gleitschiene (26) angeordnet ist, an welcher das Antriebstrum (25) entlangläuft.

5. Anlage nach Anspruch 3 oder 4, **dadurch gekennzeichnet, dass** das erste Antriebsritzel (12a) direkt mit der Aussenverzahnung des Zahnriemens (24) eingreift.

6. Anlage nach Anspruch 5, **dadurch gekennzeichnet, dass** das erste Antriebsritzel (12a) unmittelbar neben der oberen Riemenscheibe oder vorzugsweise der unteren Riemenscheibe (22) angeordnet ist, derart, dass der Zahnriemen (24) zwischen dem ersten Antriebsritzel (12a) und der oberen Riemenscheibe bzw. der unteren Riemenscheibe (22) geklemmt ist.

7. Anlage nach Anspruch 6, **dadurch gekennzeichnet, dass** das erste Antriebsritzel (12a) gegenüber der Riemenscheibe, neben der es angeordnet ist, geringfügig gegen die andere Riemenscheibe versetzt ist.

8. Anlage nach Anspruch 7, **dadurch gekennzeichnet, dass** die Versetzung zwischen 0,5 und 2 Zahnabstände des Zahnriemens (24) beträgt.

9. Anlage nach einem der Ansprüche 1 bis 8, **dadurch gekennzeichnet, dass** die Schablone (6) an einem dem genannten Ende gegenüberliegenden Ende einen zweiten Antriebsring (13b) trägt und das erste Antriebsritzel (12a) auf einer Welle (9) sitzt, welche mindestens ein zweites Antriebsritzel (12c) trägt, welches in im wesentlichen gleicher Weise über ein zweites Zwischenglied (21b) mit dem Zahnkranz (19) des zweiten Antriebsrings (13b) formschlüssig verbunden ist wie das erste Antriebsritzel (12a) mit dem Zahnkranz (19) des ersten Antriebsrings (13a) über das erste Zwischenglied (21a).

10. Anlage nach Anspruch 9, **dadurch gekennzeichnet, dass** die Welle neben dem ersten Antriebsritzel (12a) mehrere weitere Antriebsritzel (12b, 12c) trägt und das zweite Zwischenglied (21b) derart längs der Welle (9) verschiebbar ist, dass es mit jedem der weiteren Antriebsritzel (12b, 12c) in Eingriff gebracht werden kann.

## Claims

1. Installation for coating sheet-like material, comprising at least one printing unit (2) which comprises a substantially cylindrical screen (6) which has, at one end, a first drive ring (13a) with a rotatable inner ring (15) which is firmly connected to the screen (6) and carries a toothed rim (19) having an outer tooth system, and a fixed outer part (14) which is fastened to a frame (3) and on which the inner ring (15) is mounted and which can be fastened in at least two drive positions on the frame (3) which are a vertical distance apart, a first drive pinion (12a) rotatable about an axis parallel to the axis of rotation of the screen (6), and a first intermediate member (21a) which connects a first drive pinion (12a) to the toothed rim (19) in an interlocking manner and engages the drive pinion, **characterized in that** the first drive pinion (12a) is mounted in a stationary manner on the frame (3) and the first intermediate member (21a) has, at least for each drive position, an engagement point where the first intermediate member (21a) engages the toothed rim (19) tangentially when the first drive ring (13a) is present in the corresponding drive position.

2. Installation according to claim 1, **characterized in that** the first intermediate member (21a) forms an engagement zone representing an interval of engagement points.

3. Installation according to claim 2, **characterized in that** the first intermediate member (21a) comprises a lower belt pulley (22) and an upper belt pulley (23) offset vertically relative thereto, which pulleys are rotatable about axes parallel to the axis of the screen (6), and a toothed belt (24) which is guided over the lower belt pulley (22) and the upper belt pulley (23), has an outer tooth system and has a drive side (25) which faces the toothed rim (19) and forms the engagement zone.

4. Installation according to claim 3, **characterized in that** a straight sliding rail (26) along which the drive side (25) runs is arranged on that side of the drive side (25) which faces away from the toothed rim (19).

5. Installation according to claim 3 or 4, **characterized in that** the first drive pinion (12a) directly engages the outer tooth system of the toothed belt (24).

6. Installation according to claim 5, **characterized in that** the first drive pinion (12a) is arranged directly adjacent to the upper belt pulley or preferably the lower belt pulley (22) in such a way that the toothed belt (24) is clamped between the first drive pinion (12a) and the upper belt pulley or the lower belt pulley (22), respectively.

7. Installation according to claim 6, **characterized in that** the first drive pinion (12a) is offset relative to the belt pulley next to which it is arranged, slightly towards the other belt pulley.

8. Installation according to claim 7, **characterized in that** the offset is between 0.5 and 2 tooth spacings of the toothed belt (24).

9. Installation according to any of claims 1 to 8, **characterized in that** the screen (6) carries, at an end opposite said end, a second drive ring (13b), and the first drive pinion (12a) fits on a shaft (9) which carries at least one second drive pinion (12c) which is connected in an interlocking manner via a second intermediate member (21b) to the toothed rim (19) in substantially the same manner as the first drive pinion (12a) is connected to the toothed rim (19) of the first drive ring (13a) via the first intermediate member (21a).

10. Installation according to claim 9, **characterized in that**, in addition to the first drive pinion (12a), the shaft carries a plurality of further drive pinions (12b, 12c), and the second intermediate member (21b) is displaceable along the shaft (9) in such a way that it can be caused to engage each of the further drive pinions (12b, 12c).

## Revendications

1. Installation pour revêtir un matériau plat, comportant au moins une unité d'impression (2) qui comprend un pochoir (6) essentiellement cylindrique, lequel présente à une extrémité un premier anneau d'entraînement (13a) avec un anneau intérieur (15) rotatif relié de manière fixe au pochoir (6) et portant une couronne dentée (19) à denture extérieure, ainsi qu'avec une pièce extérieure (14) fixe, fixée sur un cadre (3), sur laquelle l'anneau intérieur (15) est monté et qui peut être fixée sur le cadre (3) dans au moins deux positions d'entraînement distantes verticalement, un premier pignon d'entraînement (12a) pouvant tourner autour d'un axe parallèle à l'axe de rotation du pochoir (6), ainsi qu'un premier élément intermédiaire (21a) qui relie de manière solidaire par la forme le premier pignon d'entraînement (12a) à la couronne dentée (19) et s'engrène avec le pignon d'entraînement, **caractérisée en ce que** le premier pignon d'entraînement (12a) est monté de manière fixe sur le cadre (3) et le premier élément intermédiaire (21a) présente au moins pour chaque position d'entraînement un point d'engrènement auquel le premier élément intermédiaire (21a) s'engrène tangentiellement avec la couronne dentée (19) lorsque le premier anneau d'entraînement (13a) se trouve dans la position d'entraînement correspondante.

2. Installation selon la revendication 1, **caractérisée en ce que** le premier élément intermédiaire (21a) forme une distance d'engrènement représentant un intervalle de points d'engrènement.

3. Installation selon la revendication 2, **caractérisée en ce que** le premier élément intermédiaire (21a) comprend une poulie à courroie inférieure (22), ainsi qu'une poulie à courroie supérieure (23) décalée verticalement par rapport à celle-ci, qui peuvent tourner autour d'axes parallèles à l'axe du pochoir (6), ainsi qu'une courroie dentée (24) à denture extérieure passant sur la poulie à courroie inférieure (22) et la poulie à courroie supérieure (23), dont le brin d'entraînement (25) tourné vers la couronne dentée (19) forme la distance d'engrènement.

4. Installation selon la revendication 3, **caractérisée en ce que**, du côté du brin d'entraînement (25) opposé à la couronne dentée (19), est disposée une glissière (26) droite le long de laquelle passe le brin d'entraînement (25).

5. Installation selon la revendication 3 ou 4, **caractérisée en ce que** le premier pignon d'entraînement (12a) s'engrène directement avec la denture extérieure de la courroie dentée (24).

6. Installation selon la revendication 5, **caractérisée en ce que** le premier pignon d'entraînement (12a) est disposé directement à côté de la poulie à courroie supérieure ou de préférence de la poulie à courroie inférieure (22), de telle manière que la courroie dentée (24) est serrée entre le premier pignon d'entraînement (12a) et la poulie à courroie supérieure ou la poulie à courroie inférieure (22).

7. Installation selon la revendication 6, **caractérisée en ce que** le premier pignon d'entraînement (12a), par rapport à la poulie à courroie à côté de laquelle il est disposé, est légèrement décalé vers l'autre poulie à courroie.

8. Installation selon la revendication 7, **caractérisée en ce que** le décalage se situe entre 0,5 et 2 écarts entre dents de la courroie dentée (24).

9. Installation selon l'une des revendications 1 à 8, **caractérisée en ce que** le pochoir (6) porte à une extrémité opposée à l'extrémité mentionnée un deuxième anneau d'entraînement (13b) et le premier pignon d'entraînement (12a) est situé sur un arbre (9) qui porte au moins un deuxième pignon d'entraînement (12c) qui est relié de manière solidaire par la forme à la couronne dentée (19) du deuxième anneau d'entraînement (13b) par l'intermédiaire d'un deuxième élément intermédiaire (21b) de manière essentiellement identique au premier pignon d'entraînement (12a) qui est relié à la couronne dentée (19) du premier anneau d'entraînement (13a) par l'intermédiaire du premier élément intermédiaire (21a).

10. Installation selon la revendication 9, **caractérisée en ce que** l'arbre porte, outre le premier pignon d'entraînement (12a), plusieurs autres pignons d'entraînement (12b, 12c) et le deuxième élément intermédiaire (21b) est déplaçable le long de l'arbre (9) de manière à pouvoir être amené en prise avec chacun des autres pignons d'entraînement (12b, 12c).
